# EUROPÄISCHE PATENTANMELDUNG

(11) **EP 4 117 306 A1**
(43) Veröffentlichungstag der Anmeldung: **11.01.2023**
(21) Anmeldenummer: 21183695.2
(22) Anmeldetag: 05.07.2021
(51) Int. Cl.: H04R 3/02, H04R 1/10, G10K 11/175, H04R 25/00

(54) **ELEKTRO-AKUSTISCHES VERFAHREN UNTER VERWENDUNG EINES LMS-ALGORITHMUS**

(71) Anmelder: Austrian Audio GmbH, 1230 Wien (AT)
(72) Erfinder: Kollenz, Ludwig, 2120 Wolkersdorf (AT)
(74) Vertreter: Patentanwälte Barger, Piso & Partner

(57) **Zusammenfassung**

Elektro-akustisches Verfahren unter Verwendung eines LMS-Algorithmus. Dieser kann unter anderem verwendet werden bei der Rückkopplungsunterdrückung, der Echo-Unterdrückung, der Feedback-Unterdrückung, der Brumm-Unterdrückung sowie vielen anderen Bereichen. Das Verfahren zeichnet sich dadurch aus, dass gemäß einem gegebenen Gleichungssystem ein sign-LMS mit einem PEAK-Filter kombiniert wird.

## Beschreibung

Die Erfindung betrifft ein elektro-akustisches Verfahren unter Verwendung eines LMS-Algorithmus entsprechend dem Oberbegriff des Anspruches 1.

LMS-Algorithmen, die Sammelbezeichnung für Algorithmen, bei denen die Fehlerquadrate minimiert werden (least mean squares) werden in der Elektroakustik insbesondere für adaptive Filter in zahlreichen Varianten und für die unterschiedlichsten Anwendungsgebiete seit Langem verwendet. Die derzeit meist verwendeten Varianten sind unter den folgenden Kurzbezeichnungen bekannt: LMS-NLMS, sign-LMS, LMS mit variabler Schrittweite (VSS-LMS), LMS mit Korrelationsfaktor oder NLMS und für spezielle Anwendungsformen Varianten wie filtered-x LMS oder filtered-e LMS (siehe International Journal of Electrical and Computer Engineering Vol. 7, No. 5, October 2017, LMS Adaptive Filters for Noise Cancellation: A Review, S. 2520ff).

Als Beispiel für die Verwendung sei nur die US 9,807,503 genannt, bei der ein Equalizer angewandt wird, um die Wiedergabe einer digitalen akustischen Quelle (zum Beispiel Bluetooth-Audio) zu optimieren. Der Equalizer wird von einem adaptiven Filter angesteuert, dessen Filterkoeffizienten werden beispielsweise durch Anwendung von LMS erhalten und sodann mittels linearer Interpolation und/oder der Exponentialmethode geglättet.

Zur exponentiellen Glättung ist zu sagen, dass diese für den Attack und Release-Fall denselben Koeffizienten nutzt und dass bei adaptiven Filter unter gewissen, ungünstigen, Bedingungen die Filterkoeffizienten gegen unendlich hohe Werte konvergierten können, wobei sie durch die Wortbreite des verwendeten Prozessors limitiert werden (clipping). Ein typischer Fall ist eine akustische Rückkopplungs-unterdrückung: Entsteht eine Rückkopplung (das Mikrophon zeichnet den Lautsprecher auf), ist diese als sehr lauter Sinus wahrnehmbar ("Heulen"). In diesem Fall wird ein adaptives Filter so konfiguriert, dass es die Ausgabe des Lautsprechers filtert und beim Mikrophon abzieht. Im optimalen Fall filtert es exakt den Rückkopplungs-Sinus und zieht ihn am Mikrophon ab, ergo wird der Sinus ausgelöscht. Wird das System allerdings mit einem Sinus-artigen Ton von einer externen Quelle konfrontiert (z.B. Musik) versucht das adaptive Filter diesen auszulöschen. Da er trotz Subtraktion nicht schwächer wird (die Quelle ist ja nicht mehr der Lautsprecher sondern extern) schwellen die Filterkoeffizienten gegen Unendlich an. Das Ergebnis ist ein verzerrter Klang. Es ist im Stand der Technik zur Vermeidung dieses fehlerhaften Konvergierens auch bekannt, die Koeffizienten durch einen externen Algorithmus zu überwachen und bei einem bestimmten Schwellenwert zu limitieren, was vom Ergebnis her günstig ist, aber höheren Aufwand hinsichtlich Komplexität und Rechenleistung mit sich bringt.

Dies soll an einem Beispiel verdeutlicht werden:
Gegeben sei ein typischer Fall von Rückkopplungs-Unterdrückung, wie er in ANC-Kopfhörern oder Hörgeräten auftritt.

Dabei zeigt bzw. zeigen.
die Fig. 1 den schematischen Aufbau einer Rückkopplungs-Unterdrückung,
die Fig. 2 stabile Werte für die Koeffizienten des Filters,
die Fig. 3 stetig wachsende Filterkoeffizienten im Problemfall,
die Fig. 4 ein stabiles Verhalten für das gewählte Verfahren,
die Fig. 5 die Anwendung der Erfindung auf die Regelung eines Verstärkers,
die Fig. 6 die Abfolge optisch, in Form eines Schaltbildes,
die Fig. 7 die Schrittantwort des Filters,
die Fig. 8 in einer Variante,
die Figs 9a und 9b in zwei weiteren Varianten und
die Fig. 10 in einer bevorzugten Variante.

**Fig. 1** zeigt den schematischen Aufbau einer Rückkopplungs-Unterdrückung. Das Mikrophon 1 zeichnet die Ausgabe des Treibers (Lautsprecher 2) auf, wodurch eine sogenannte akustische Rückkopplung (hörbar als sehr lauter Sinus) entsteht. Ein adaptives Filter 3 versucht die Übertragungsfunktion des Rückkopplungspfads zu schätzen und zieht die gefilterte Ausgabe des Treibers beim Mikrophon-Eingang ab. Wird die Übertragungsfunktion korrekt geschätzt 'schneidet' das Filter den Sinus aus und zieht ihn am Eingang von sich selbst ab, wodurch die Rückkopplung unterdrückt wird.

Der Block 4 zur Adaption des Filters errechnet aus dem Referenz-Signal (Wiedergabe) und dem Fehlersignal (Ergebnis der Subtraktion) neue Filterkoeffizienten. In Fig. 1 ist im Adaptionsblock LMS / SignLMS / PEAK-LMS eingetragen. Diese drei Varianten werden im Folgenden unter identischen Bedingungen verglichen:
In einer Simulation wird zunächst weißes Rauschen (Dauer 1 Sekunde, Abtastrate 48kHz) dem Mikrophon zugeführt. Für die drei Algorithmen wird stets dieselbe Lernrate verwendet. Für PEAK-LMS werden die einzelnen Koeffizienten durch µₚₒₛ = 1 und µ_{neg} = -1 beschränkt. Die Attackzeit ist für diesen Anwendungsfall gleich der Releasezeit. Die Zeitkonstanten müssen dabei in einer der Fachperson aus dem Stand der Technik bekannten Weise in Abhängigkeit von der Abtastrate gewählt werden. Für die hier angegebene Abtastrate von 48kHz wären es beispielsweise 300ms.

### A) Empfindlichkeit gegenüber der Lernrate

Die Lernrate ist hier ein Faktor um den die Adaption erfolgt. LMS ist ein Gradientenverfahren, wo dem Gradienten das Fehlerquadrat zu Grunde liegt. Die Lernrate definiert somit eine Schrittweite um welche die Koeffizienten angepasst werden. Für LMS zeigt sich die Empfindlichkeit der Lernrate: Für eine Lernrate von 0.00005 produziert der Algorithmus NAN (Not A Number), für die Filterkoeffizienten, für eine Lernrate von 0.000005 ist die Adaption zu langsam. Sign LMS zeigt ein ähnliches Verhalten und wird instabil für eine zu hohe Lernrate bzw. adaptiert zu langsam für eine zu geringe Lernrate. Für dieses Beispiel ist 0.00001 eine Lernrate nahe dem Optimum. PEAK-LMS zeigt eine deutlich höhere Toleranz: Für 0.00005 ist die Unterdrückungsleistung zwar reduziert, aber der Algorithmus bleibt, wie aus **Fig. 2** ersichtlich, bei stabilen Werten für die Koeffizienten.

### B) Störanfälligkeit

Eine typische Problemstellung für Rückkopplungs-Unterdrückung ist der Fall eines 'äußeren' Tons (Sinus-artig). Das adaptive Filter findet Sinus-Töne und möchte diese Unterdrücken, da diese als Rückkopplung betrachtet werden. Für einen Ton, dessen Quelle keine Rückkopplung ist sondern z.B. Musik, entsteht beim adaptiven Filter die Problematik, dass durch die Subtraktion beim Mikrophon die vermeintliche Rückkopplung nicht schwächer wird und das Filter in eine Fehleinstellung gerät (dieser Effekt wird ,Entrainment' genannt).

Für LMS zeigt sich, dass die Filterkoeffizienten gegen die Unendlichkeit tendieren, da der Gradient - bedingt durch den konstanten Fehler - stets gleich bleibt.

Die **Fig. 3** zeigt deutlich, wie die Filterkoeffizienten stets wachsen. Der Zahlenbereich -4000 bis +2000 ist in einem Festkomma Prozessor u.U. schon nicht mehr abbildbar; das Ergebnis der Filterung auf keinen Fall abspielbar (DA-Wandler sind auf einen Wertebereich +/-1 in der Akustik eingeschränkt). Im obigen Beispiel erreichen die Filterkoeffizienten bereits nach kurzer Zeit ± ∞ und die Simulation bricht ab, da nicht mehr berechenbar.

PEAK LMS hingegen wird bei µₚₒₛ und µ_{neg} limitieren, wodurch Instabilitäten vermieden werden. Unter identischen Bedingungen wie oben zeigt PEAK LMS gemäß **Fig. 4** ein stabiles Verhalten:
Der Wertebereich ± 1 ist in üblichen Festkomma-Prozessoren für Audio (z.B. 24bit) ohne weiteres darstellbar. PEAK-LMS verhindert hier, dass die Koeffizienten zu weit ansteigen. Im Extremem Fall würde der Algorithmus bei 1 limitieren, hier aber verhindert er generell eine Fehleinstellung.

### Beispiel Verstärkungsregelung:

Eine Anwendung ist die Regelung eines Verstärkers basierend auf der Schätzung der Verstärkung einer Übertragungsfunktion, wie in **Fig. 5** dargestellt.

Die Verstärkung einer Übertragungsfunktion muss im Falle eines In-Ear ANC (Active Noise Canceling) Hörers in Echtzeit geregelt werden. Echtzeit bedeutet mit möglichst geringer Latenz und zeit-invariant. Die Verarbeitung kann also nicht unabhängig vom zeitlichen Signal erfolgen. So wäre die Verarbeitung einer bereits aufgezeichneten Audio-Datei nicht Echtzeit, da eine Berechnung theoretisch keinem Zeitdruck unterliegt. Für ANC hingegen müssen eingehende Mikrofondaten ehestmöglich verarbeitet werden. Je nach Tragesituation (Einstecktiefe; individuelle Form des Gehörgangs) muss die Verstärkung der primären Strecke (äußeres Mikrophon) und/oder die Verstärkung der sekundären Strecke (inneres Mikrophon) adaptiert werden um die Leistung des ANC-Systems zu optimieren.

Auch in diesem Beispiel werden herkömmliche LMS-Varianten immer gegen ein theoretisches Optimum konvergieren. Ein Problemfall tritt auf, wenn das Gerät aus dem Ohr genommen wird: Es gibt keine passive Dämpfung mehr und LMS würde versuchen die Verstärkung der ANC-Filter ins Unendliche anzuheben, da ja keinerlei ANC-Leistung mehr vorhanden ist. Somit müssten zusätzliche Sensoren eingesetzt werden um zu detektieren ob das Gerät sich im Ohr befindet oder nicht. PEAK-LMS wird automatisch bei µₚₒₛ und µ_{neg} limitieren und somit ein Clipping und die daraus folgenden Artefakte am Treiber vermeiden.

Es besteht somit ein Bedarf an einem LMS-Algorithmus, der die genannten Nachteile nicht aufweist und nicht nur in ANC-Systemen einsetzbar ist, sondern überall dort, wo adaptive Filter verwendet werden zum Beispiel in der Echo-Unterdrückung, der Feedback-Unterdrückung, der System-Schätzung (Erkennung einer unbekannten Übertragungsfunktion), Kanalentzerrung (betrifft auch HF-Technik), adaptive inverse Regelung, Brumm-Unterdrückung (50Hz Brummen des Stromnetzes filtern für z.B. EKG-Sensoren), Vektorvoltmeter, Trennung von Signalen unterschiedlicher Korrelation, Störunterdrückung in audiologischen Messsystemen (z.B. Messung otoakustischer Emissionen) und vielen anderen.

**Erfindungsgemäß** werden diese Probleme durch Verwendung eines LMS-Algorithmus gelöst, der die im kennzeichnenden Teil des Anspruches 1 angegebenen Merkmale aufweist, mit andern Worten, bei dem für Attack- und Release unterschiedliche Koeffizienten verwendet werden. In einer Ausgestaltung sind, im Verfahren/Algorithmus selbst, obere und untere Limits für die Koeffizienten gesetzt, sodass die Gefahr des Konvergierens nach oben intrinsisch ausgeschlossen ist, wodurch auch das aufwendige, externe Monitoring entfällt.

Der LMS-Algorithmus in seiner bekannten Form lautet (Formeln I): $e \left(n\right) = x \left(n\right) - y \left(n\right)$$c \left(n+1\right) = c \left(n\right) + µ ∗ e \left(n\right) ∗ x \left(n\right)$

Dabei sind die Vektoren fett gedruckt, die Skalare normal. *x(n)* ist das Element des Vektors *x(n)* zum Zeitpunkt n.

Im Einzelnen stehen ***c***(*n* + 1) für das Ergebnis der n-ten Adaption von *c*, *c*(*n*) für den im n-1-ten Schritt erhaltenen Werte von ***c***; *µ* (auch mu) für die Adaptionsrate; *e*(*n*) für das Fehlersignal im Schritt n, ***x***(*n*) für den n-ten Eingangswert und *y*(*n*) für die Ausgabe des Filters im n-ten Schritt.

In **Fig. 6** ist die Abfolge optisch in Form eines Schaltbildes (mit n für *n*) dargestellt, mit dem Eingangssignal x, dem adaptiven Filter *c*(*n*), der Differenzbildung vom erhaltenen Wert y mit dem vorgegebenen Wert x, der zu e führt und dem LMS-Block, der die notwendigen Adaptionen des Filters *c*(*n*) bestimmt.

Die in Fig. 6 gezeigte Grundform aus dem Stand der Technik ist sensitiv gegenüber Pegelschwankungen des Eingangssignales x in der Hinsicht, dass es sich negativ auf die Konvergenz des Algorithmus auswirkt. Es wurden verschiedentlich Adaptionen des LMS-Verfahrens vorgeschlagen, die unter der Bezeichnung NLMS und sign-LMS Teil des Standes der Technik sind, und diese Empfindlichkeit reduzieren. NLMS ist ungünstig auf Festkomma-Prozessoren, da eine Division zur Normalisierung notwendig ist. Divisionen bedeuten erhöhten Rechenaufwand und unterliegen auf Festkomma-Systemen Quantisierungseffekten. Sign-LMS benötigt keine Division, erkauft dies allerdings auf Kosten der Konvergenzgeschwindigkeit und des Auftretens eines größeren Restfehlers der Adaption. Für sign-LMS lauten die von den Formeln I abgeleiteten Formeln II: $e \left(n\right) = x \left(n\right) - y \left(n\right)$$c \left(n+1\right) = c \left(n\right) + µ ∗ sgn \left(e\left(n\right)∗x\left(n\right)\right)$

Wie direkt ersichtlich ist, wird zu einem Koeffizienten ein kleiner Schritt (*µ*) addiert oder subtrahiert, bei einer Fehleinstellung (wie oben anhand der Rückkopplungs-unterdrückung erläutert, können Filterkoeffizienten unter ungünstigen Bedingungen in die Unendlichkeit konvergieren) kann es theoretisch bis in die Unendlichkeit zu dieser Änderung kommen, was durch den sogenannten PEAK-Algorithmus verhindert wird, der auch als Exponential-Fenster-Methode (Formeln III) bekannt ist: $\begin{matrix}C \left(α, β\right) = { \begin{matrix}x \left(n\right) > y \left(n-1\right) : α \\ x \left(n\right) \leq y \left(n-1\right) : β\end{matrix}\end{matrix}$$y \left(n\right) = y \left(n-1\right) + C \left(α, β\right) ∗ \left(x\left(n\right)-y\left(n-1\right)\right)$

Die Zeitkonstanten *α* und *β* stehen für den Attack- und Release-Fall und bestimmen somit die Anstiegs- und Abfallzeit des Algorithmus. *α* und *β* sind rein numerisch, ihre zeitliche Bedeutung hängt von der gewählten Abtastrate ab. Beide bewegen sich im Intevall [0;1] aus .

Dabei handelt es sich um ein einpoliges, rekursives Filter, das eine Attack- und eine Release-Zeitkontante besitzt. Wenn das Eingangssignal grösser ist als die Ausgabe des Filters, wird die Attack-Zeitkonstante angewandt, ansonsten die Release-Zeitkonstante.

Die sogenannte Schrittantwort des Filters, der Wert, zu dem das Filter bei einem Eingangssignal tendiert, das von 0 auf 1 springt und dann konstant bleibt, ist in **Fig. 7** dargestellt. Der Einfluss der Attack-Zeitkonstante wird daraus ersichtlich.

Die Erfindung umfasst nun auch eine Kombination des sign-LMS mit dem PEAK-Filter; die Berechnung jedes einzelnen Koeffizienten erfolgt nicht mehr mittels Addition einer Schrittweite, sondern über die Schrittantwort des PEAK-Filters. Damit ergeben sich die erfindungsgemäßen Formeln IV: $w \left(n\right) = sgn \left(e\left(n\right)∗x\left(n\right)\right)$$c \left(n+1\right) = c \left(n\right) + C \left(α, β\right) ∗ \left(w\left(n\right)-c\left(n\right)\right)$

Die Eingänge des Algorithmus *e*(*n*) und *x(n)* könnten gefiltert werden ehe sie an den Algorithmus gespeist werden. Das hat den Vorteil die Adaption auf einen Frequenzbereich zu fokussieren. Der gewünschte Frequenzbereich ist Anwendungsbezogen und kann entsprechend vom Fachmann individuell festgelegt werden. Durch die Exponentialfunktion des PEAK-Filters kann das LMS-Verfahren nicht mehr ins Unendliche konvergieren, selbst wenn für einen Koeffizienten durch eine Fehleinstellung (siehe oben Feedback-Cancelation-Beispiel) beispielsweise konstant + Schrittweite µ gerechnet wird. Die in den Formeln IV angegebene Ausführung setzt die Attack- und die Release-Zeitkonstante gleich, nämlich mit *C*(*α,β*)*,* an, was bedeutet, dass der Algorithmus (Beispiel Rechteckimpuls) in beide Richtungen gleich schnell konvergiert; dies ist in **Fig. 8** dargestellt.

In einer Ausgestaltung der Erfindung werden für Attack- und Release-Zeitkonstanten unterschiedliche Werte verwendet, womit unterschiedliche Konvergenzzeiten für positive bzw. negative Koeffizienten erhalten werden, Formeln V: $w \left(n\right) = sgn \left(e\left(n\right)∗x\left(n\right)\right)$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(w\left(n\right)-c\left(n\right)\right)$

Diese und weitere Modifikationen eröffnen Möglichkeiten und Anwendungsgebiete, die mit den verschiedenen LMS-Varianten des Standes der Technik nicht zugänglich sind.

Als Beispiel: Der Signum-Operator liefert 1, oder 0, oder -1; durch Einführung eines Faktors *µ* kann das Limit des Koeffizienten gesteuert werden, wie die Formeln VI zeigen: $w \left(n\right) = µ ∗ sgn \left(e\left(n\right)∗x\left(n\right)\right)$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(w\left(n\right)-c\left(n\right)\right)$

Der Faktor *µ* ist grundsätzlich frei definierbar und Anwendungsbezogen. Für Audio ist jedoch das Intervall [0,1] sinnvoll.

Damit ist es auch möglich, unterschiedliche Limits für die Koeffizienten im negativen und positiven Bereich zu setzen und auch eigene Limits für jeden einzelnen Koeffizienten, Formel VII: $w \left(n\right) = sgn \left(e\left(n\right)∗x\left(n\right)\right)$$\begin{matrix}µ = { \begin{matrix}w \left(n\right) > 0 : {µ}_{+} \\ w \left(n\right) = 0 : 0 \\ w \left(n\right) < 0 : {µ}_{-}\end{matrix}\end{matrix}$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(µ-c\left(n\right)\right)$

Durch die Verwendung unterschiedlicher Attack- und Release-Zeitkonstanten kann die Adaption des Filters äußerst flexibel gehandhabt werden, dabei bleiben die Vorteile der sign-LMS gegenüber anderen Varianten, wie auch der NLMS weiterhin erhalten, es werden keine Divisionen während des Rechenvorgangs benötigt, was bei der Umsetzung auf einem Festkomma-DSPs vorteilhaft ist.

Eine beispielshafte Umsetzung der obigen Ausführungen ist eine adaptive Verstärkungsregelung. Eine Verstärkung soll im Bereich ± 6 dB FS adaptiv regeln. Durch setzen von einer Obergrenze für µ von 2 und einer Untergrenze von 0.5 regelt der PEAK-LMS Algorithmus automatisch ± 6 dB, ohne dass zusätzliche Berechnungen notwendig sind, wie etwa die Umrechnung von linearen Werten in Dezibel und retour. Die Eleganz der Lösung ist somit offensichtlich.

Das Intervall -/+6dB ist hier Anwendungsbezogen für eine adaptive Gain-Regelung in einem ANC-Hörer. Andere Anwendungsbereiche sind etwa Feedback-Suppression, ANC, Echo-Cancelation, Adaptive Beamforming, Adaptive Gain Control und vergleichbare Anwendungen. Der Raum der Gain-Regelung ist vom jeweiligen Produkt und den errechneten ANC-Filtern abhängig. Der sinnvolle Intervallbereich liegt aber jedenfalls bei +/- 10dB. Je nach Tragesituation eines z.B. In-Ear ANC-Hörers und Ohrgeometrie des Trägers variieren die Volumina der Druckkammer die durch den Gehörgang und dem In-Ear-Hörer entstehet. Das muss wiederum von einem adaptiven ANC-System beachtet und kompensiert werden.

Wie oben kurz angeführt, bleibt bei der sign-LMS ein Restfehler der Konvergenz, dessen Größe von der Schrittweite µ, auch mu genannt, abhängt: Größeres mu führt zur schnellen Konvergenz, aber mit größerem Restfehler; kleineres mu führt zu langsamerer Konvergenz mit kleinerem Restfehler. Die erfindungsgemäß verwendete Variante zeigt ein ähnliches Verhalten, wie aus **Fig. 9a** hervorgeht, diese stellt die Adaptionsgeschwindigkeit und den Restfehler bei einer Zeitkonstanten des PEAK-Filters von 0.001, die Fig. 9b bei einer Zeitkonstanten von 0.0025, dar.

Es ist nun bei LMS-Algorithmen im allgemeinen bekannt, eine Verbesserung herbeizuführen, indem die Schrittweite adaptiv in Abhängigkeit von der Fehlergröße gewählt wird, bekannt ist dies im Allgemeinen als variable step-size LMS, wie sie die Formeln VIII angeben: $µ \left(n+1\right) = a ∗ µ \left(n\right) + b ∗ {e}^{2} \left(n\right)$$e \left(n\right) = x \left(n\right) - y \left(n\right)$$c \left(n+1\right) = c \left(n\right) + µ \left(n\right) ∗ e \left(n\right) ∗ x \left(n\right)$

Dabei kann für *µ* eine Obergrenze und eine Untergrenze eingeführt werden; die Schrittgröße wird groß gewählt, wenn der Fehler groß ist, und klein gewählt, wenn er klein ist, damit kommt man zu einem Kompromiss zwischen Konvergenzgeschwindigkeit und Restfehler. In einer vorteilhaften Ausführungsform der Erfindung kann dieses Verfahren auch auf die Adaptionsgeschwindigkeit angewandt werden, was für den Fall gleicher Attack- und Release-Zeitkonstante die Formeln IX liefert: $w \left(n\right) = µ ∗ sgn \left(e\left(n\right)∗x\left(n\right)\right)$$c \left(n+1\right) = c \left(n\right) + C \left(n\right) ∗ \left(w\left(n\right)-c\left(n\right)\right)$$C \left(n+1\right) = a ∗ C \left(n\right) + b ∗ {e}^{2} \left(n\right)$

Die verbesserte Konvergenz ist aus **Fig. 10** klar ersichtlich. Wenn in der dargelegten Ausführungsform der Erfindung mit unterschiedlichen Zeitkonstanten dieses Verfahren zusätzlich verwendet wird, erhält man die Formel X: $w \left(n\right) = µ ∗ sgn \left(e\left(n\right)∗x\left(n\right)\right)$$c \left(n+1\right) = c \left(n\right) + C \left(n\right) ∗ \left(w\left(n\right)-c\left(n\right)\right)$$C \left(n+1\right) = a ∗ C \left(n\right) + b ∗ {e}^{2} \left(n\right)$

Ein Hinweis: in diesem Fall gibt es keine vorgegebenen Attack/Release-Zeiten, da die Formel in der untersten Zeile die Zeitkonstanten in jeder Iteration neu berechnet!

Die Erfindung ist nicht auf das Beispiel und seine Varianten beschränkt, sondern kann überall dort eingesetzt werden, wo LMS-Algorithmen verwendet werden und durch die äußeren Gegebenheiten die Gefahr der Instabilität besteht oder eine rasche Reaktion erwünscht ist.

Die beiden Begriffe "Schrittantwort" und "Sprungantwort" werden im Rahmen dieser Anmeldung synonym verwendet.

Der Algorithmus wurde in den angeführten Formeln stets im Zeitbereich definiert. Dem Fachmann ist es ohne Mühe möglich diese über entsprechende Verfahren, beispielsweise die Laplace-Transformation, mit gleichem Ergebnis auch über den Frequenzbereich zu definieren.

## Patentansprüche

1. Elektro-akustisches Verfahren unter Verwendung eines LMS-Algorithmus, bei der Rückkopplungsunterdrückung, der Echo-Unterdrückung, der Feedback-Unterdrückung, der System-Schätzung, bei der Erkennung einer unbekannten Übertragungsfunktion, bei Kanalentzerrung, in der HF-Technik, bei adaptiv inverser Regelung, bei der Brumm-Unterdrückung, wie beispielsweise dem Filtern des 50Hz Brummen des Stromnetzes, insbesondere bei EKG-Sensoren, bei Vektorvoltmetern, bei der Trennung von Signalen unterschiedlicher Korrelation, bei der Störunterdrückung in audiologischen Messsystemen, insbesondere bei der Messung otoakustischer Emissionen, **dadurch gekennzeichnet, dass** ein sign-LMS mit einem PEAK-Filter kombiniert wird, und dass die Berechnung jedes einzelnen Koeffizienten über die Schrittantwort des PEAK-Filters unter Verwendung der folgenden Formeln (IV): $w \left(n\right) = sgn \left(e\left(n\right)∗x\left(n\right)\right)$$c \left(n+1\right) = c \left(n\right) + C \left(α, β\right) ∗ \left(w\left(n\right)-c\left(n\right)\right)$ erfolgt, wobei *c*(*n* + 1) für das Ergebnis der n-ten Adaption von c, c(n) für den im n-1-ten Schritt erhaltenen Werte von *c*; ***C***(α*,β*) Attack- die Release-Zeitkonstante; *e*(*n*) für das Fehlersignal im Schritt n und *x(n)* für den n-ten Eingangswert steht.

2. Elektro-akustisches Verfahren nach Anspruch 1, **dadurch gekennzeichnet, dass** die Eingänge des Algorithmus *e*(*n*) und *x(n)* gefiltert werden ehe sie an den Algorithmus gespeist werden.

3. Elektro-akustisches Verfahren nach einem der Ansprüche 1 oder 2, **dadurch gekennzeichnet, dass** für Attack- und Release-Zeitkonstanten unterschiedliche Werte gemäß den folgenden Formeln (V) verwendet werden: $w \left(n\right) = sgn \left(e\left(n\right)∗x\left(n\right)\right)$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(w\left(n\right)-c\left(n\right)\right)$

4. Elektro-akustisches Verfahren nach Anspruch 1 bis 3, **dadurch gekennzeichnet, dass** ein Faktor *µ* mit Werten von 0 ≤ *µ* ≤ 1 das Limit des Koeffizienten gesteuert wird, entsprechend den Formeln (VI): $w \left(n\right) = µ ∗ sgn \left(e\left(n\right)∗x\left(n\right)\right)$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(w\left(n\right)-c\left(n\right)\right) .$

5. Elektro-akustisches Verfahren nach einem der Ansprüche 1 bis 4, **dadurch gekennzeichnet, dass** unterschiedliche Limits für die Koeffizienten im negativen und positiven Bereich gesetzt werden und auch eigene Limits für jeden einzelnen Koeffizienten entsprechend den Formeln (VII): $w \left(n\right) = sgn \left(e\left(n\right)∗x\left(n\right)\right)$$\begin{matrix}µ = { \begin{matrix}w \left(n\right) > 0 : {µ}_{+} \\ w \left(n\right) = 0 : 0 \\ w \left(n\right) < 0 : {µ}_{-}\end{matrix}\end{matrix}$$\begin{matrix}C \left(α, β\right) = { \begin{matrix}w \left(n\right) > c \left(n\right) : α \\ w \left(n\right) \leq c \left(n\right) : β\end{matrix}\end{matrix}$$c \left(n+1\right) = c \left(n\right) + C \left(α, β\right) ∗ \left(µ-c\left(n\right)\right)$

6. Elektro-akustisches Verfahren nach einem der voranstehenden Ansprüche, **dadurch gekennzeichnet, dass** die Schrittweite adaptiv in Abhängigkeit von der Fehlergröße gewählt wird, entsprechend den Formeln (VIII): $µ \left(n+1\right) = a ∗ µ \left(n\right) + b ∗ {e}^{2} \left(n\right)$$e \left(n\right) = x \left(n\right) - y \left(n\right)$$c \left(n+1\right) = c \left(n\right) + µ \left(n\right) ∗ e \left(n\right) ∗ x \left(n\right) ,$ wobei bevorzugt für *µ* eine Obergrenze und eine Untergrenze festgelegt ist.

7. Elektro-akustisches Verfahren nach einem der voranstehenden Ansprüche, **dadurch gekennzeichnet, dass** eine Anpassung der Adaptionsgeschwindigkeit in Abhängigkeit von der Fehlergröße angewandt wird, entsprechend den Formeln IX: $w \left(n\right) = µ ∗ sgn \left(e\left(n\right)∗x\left(n\right)\right)$$c \left(n+1\right) = c \left(n\right) + C \left(n\right) ∗ \left(w\left(n\right)-c\left(n\right)\right)$$C \left(n+1\right) = a ∗ C \left(n\right) + b ∗ {e}^{2} \left(n\right)$

8. Elektro-akustisches Verfahren nach Anspruch 6, **dadurch gekennzeichnet, dass** für Attack- und Release-Zeitkonstanten unterschiedliche Werte verwendet werden, entsprechend den Formeln X: $w \left(n\right) = µ ∗ sgn \left(e\left(n\right)∗x\left(n\right)\right)$$c \left(n+1\right) = c \left(n\right) + C \left(n\right) ∗ \left(w\left(n\right)-c\left(n\right)\right)$$C \left(n+1\right) = a ∗ C \left(n\right) + b ∗ {e}^{2} \left(n\right) .$

9. Elektro-akustisches Verfahren nach einem der voranstehenden Ansprüche, **dadurch gekennzeichnet, dass** der Algorithmus auf den Frequenzbereich angewendet wird.
